# EUROPÄISCHE PATENTSCHRIFT

(11) **EP 0 097 199 B1**
(45) Veröffentlichungstag und Bekanntmachung des Hinweises auf die Patenterteilung: **10.09.1986**
(21) Anmeldenummer: 82105390.7
(22) Anmeldetag: 19.06.1982
(51) Int. Cl.: H01H 50/34

(54) **Elektrisches Schaltgerät**
Electric commutating device
Dispositif de commutation électrique

(43) Veröffentlichungstag der Anmeldung: 04.01.1984
(73) Patentinhaber: Square D Starkstrom GmbH, D-5277 Marienheide-Rodt (DE)
(72) Erfinder: Lemmer, Helmut, D-5277 Marienheide-Kalsbach (DE)
(74) Vertreter: Köhne, Friedrich, Dipl.-Ing.

## Beschreibung

Die Erfindung bezieht sich auf ein elektrisches Schaltgerät, insbesondere Schütz, mit einem Elektromagnetsystem, welches einen feststehenden Magnetkern und einen beweglichen Anker aufweist, der an einem Führungsbauteil mittels eines exzentrisch gelagerten Mitnehmerbolzens befestigt ist, dessen Enden zylindrisch und koaxial zueinander ausgebildet und in Bohrungen des Führungsbauteiles gelagert sind.

Bei elektrischen Schaltgeräten mit einem Elektromagnetsystem bzw. einem Magnetantrieb kommt es sehr darauf an, daß der Hub des Ankers, d. h. der Bewegungsweg, den der Anker beim Betätigen des Schaltgerätes von der Ruhestellung bis zum auf den Magnetkern zurücklegt, auf ein is Maß eingestellt ist. In der Praxis läßt sich dieses Maß nicht genau einhalten, was man bisher in genommen hat. Dies hat verschiedene Gründe. Einmal lassen sich bei der Herstellung des Schaltgerätes gewisse Fertigungstoleranzen nicht vermeiden, die den tatsäridich ausgeführten Hub beeinflussen. Des weiteren kann im praktischen Gebrauch des Schaltgerätes im Laufe der Zeit eine Veränderung des Hubs eintreten, und zwar vor allem durch Verschleiß und durch Abbrand der Kontaktstücke des im Schaltgerät vorhandenen Kontaktsystems. Die Folge ist vor allem auch, daß ein störendes Brummen des Magnetantriebes auftritt.

Ein zu Anfang erläutertes Schaltgerät ist aus dem Dokument US-A 3 321 722 bekannt. Bei diesem Schaltgerät geht es darum, bei der ersten Montage eine genaue Einstellung des Ankers zu dem Kern des Elektromagneten vorzunehmen. Zu diesem Zweck ist ein im wesentlichen zylindrischer Mitnehmerbolzen in exzentrisch hierzu ausgebildeten Lagerhülsen gehalten, die ihrerseits drehbar in Teilen des Gerätegestelles gelagert sind. Durch entsprechendes Drehen des Lagerhülsen kann der Mitnehmerbolzen und damit der Anker auf eine bestimmte Position eingestellt werden. Nach diesem elnmaligen Einstellen müssen die zum Beispiel durch Schweißen befesty, werden, damit sie sich während des Betriebes des Schaltgerätes nicht selbsttätig lösen und die Stellung verändern können.

Dem gegenüber liegt der Erfindung die Aufgabe zugrunde, ein elektrisches Schaltgerät derart auszugestalten, daß nicht nur eine Hubverstellung zum richtigen Einstellen des Ankers in bezug auf den Kern des Magnetantriebes bei der ersten Montage, sondern auch ein nachträgliches Anpassen des Magnetantriebes zum Beispiel nach bestimmten Betriebszeiten, in einfacher Weise möglich ist.

Die gestellte Aufgabe wird erfindungsgemäß dadurch gelöst, daß der Mitnehmerbolzen im Bereich zwischen den zylindrischen Enden ein Mehrkantteil aufweist, welches einen daran angepaßten Durchbruch des Ankers durchragt und daß die Umfangsflächen des Mehrkantteiles unterschiedliche Abstände zur gemeinsamen Achse der zylindrischen Enden des Mitnehmerbolzens besitzen.

Auf diese Weise ist es möglich, den Hub des Ankers jederzeit durch einfaches Herausziehen, Drehen und Wiedereinschieben des Mitnehmerbolzenz in gewünschter Weise zu verändern. Dadurch kann auch das meist nach ein Jahr Betriebszeit auftretende unangenehme Brummen des Magnetantriebes vermieden bzw. beseitigt werden.

Vorteilhafte Ausgestaltungen der Erfindung ergeben sich aus den Unteransprüchen.

In der Zeichnung sind Ausführungsbeispiele der Erfindung im Schema dargestellt, und zwar zeigen
Figur 1 eine perspektivische Ansicht eines Elektromagnetsystems mit einem Führungsbauteil in Ruhestellung,
Figur 2 eine Seitenansicht auf einen Mitnehmerbolzen in vergrößerter Darstellung,
Figur 3 einen Querschnitt zu Figur 2 gemäß Schnittlinie III-III in weiter vergrößerter Darstellung,
Figur 4 eine Ansicht in Richtung des Pfeiles IV in Figur 2, ebenfalls in vergrößerter Darstellung,
Figur 5 einen Längsschnitt durch ein vereinfacht dargestelltes elektrisches Schaltgerät und
Figur 6 einen Querschnitt hierzu gemäß Schnittlinie VI-VI in Figur 5.

Figur 1 zeigt in vereinfachter perspektivischer Darstellung einen Teil eines elektrischen Schaltgerätes, nämlich ein Magnetsystem bzw. einen Magnetantrieb mit einem Magnetkern 1 und einem Anker 5, wobei in diesem Ausführungsbeispiel sowohl der Magnetkern als auch der Anker . je drei Schenkel 2, 3,4 bzw. 6, 7, 8 aufweisen. Der Magnetanker 5 ist über einen Hub 39 beweglich gehalten und zu diesem Zweck an einem Führungsbauteil 9 befestigt. Das Führungsbauteil ist vereinfacht dargestellt, um das Prinzip deutlicher zu machen. In der Praxis kann das Führungsbauteil in Anpassung an die Gegebenheiten des betreffenden Schaltgerätes anders gestaltet sein. Von Bedeutung ist, daß durch die Befestigung des Magnetankers an dem Führungsbauteil der Hub 39 des Magnetankers bestimmt wird.

Um eine Hubverstellung bzw. ein Einstellen und Anpassen des Magnetantriebs ermöglichen zu können, ist der Magnetanker 5 mittels eines Mitnehmerbolzens 10 an dem Führungsbauteil 9 befestigt. Die beiderseitigen Enden 11 und 12 des Mitnehmerbolzens 10 sind zylindrisch und koaxial zueinander ausgebildet. Diese Enden sind in Bohrungen des Führungsbauteils 9 bzw. in dessen umgreifenden Stegen 37 und 38 gelagert. Wie die Figuren 2 und 3 veranschaulichen, weist der Mitnehmerbolzen 10 im Bereich zwischen den zylindrischen Enden 11, 12 ein Mehrkantteil 13 auf, welches an dem Magnetanker 5 angreift. Zu diesem Zweck ist in dem Magnetanker 5 oder in einem nicht gezeichneten, mit dem Magnetanker fest verbundenen Halteteil eine entsprechende durchgehende Mehrkantöffnung vorgesehen, so daß man den Mitnehmerbolzen 10 von der einen Seite des Führungsbauteils, im vorliegenden Falle von der Außenseite des Steges 38 ausgehend, hindurchstecken kann. Das Mehrkantteil 13 ist im dargestellten Ausführungsbeispiel vorteilhaft im Querschnitt quadratisch ausgebildet. Je nach Bedarf kann dieses Mehrkantteil aber auch im Querschnitt dreieckig, sechseckig, achteckig usw. ausgebildet sein. Von wesentlicher Bedeutung ist nun, daß die Umfangsflächen 40, 41, 42 und 43 des Mehrkantteiles 13 unterschiedliche Abstände 14, 15, 16 und 17 zur gemeinsamen Achse 18 der beiden zylindrischen Enden 11 und 12 besitzen. Nach einem vorteilhaften Ausführungsbeispiel für die Praxis kann der Abstand 14 beispielsweise 3,0 mm, der Abstand 15 3,2 mm, der Abstand 16 3,4 mm und der Abstand 17 3,6 mm betragen. Je nachdem in welcher Lage der Mitnehmerbolzen eingesteckt wird, kann nach diesem Ausführungsbeispiel der Hub 39 zwischen vier Stufen von je 0,2 mm, also um 0,6 mm verändert werden.

Vorteilhafterweise hat das eine zylindrische Ende 11 des Mitnehmerbolzens 10 einen kleineren Durchmesser als die Abmessungen des Mehrkantteiles 13, während das andere zylindrische Ende 12 einen größeren Durchmesser aufweist und gleichzeitig als Anschlag in der Halterung dient und den richtigen Sitz des Mitnehmerbolzens 10 anzeigt. In weiterer Ausgestaltung der Erfindung ist an der Stirnfläche 19 des Mitnehmerbolzens 10 eine Markierung zum Kenntlichmachen der gewählten Stellung des Mitnehmerbolzens vorgesehen, wie insbesondere Figur 4 veranschaulicht. Die Markierung kann z. B. aus Ziffern bestehen, die je nach Einsatz einer feststehenden Pfeilspitze 44 am Steg 38 (Figur 1) gegenüberstehen.

In weiterer Ausgestaltung der Erfindung können die Flächen 40 bis 43 des Mehrkantteiles 13 leicht ballig nach außen gewölbt ausgebildet sein. Ferner ist es vorteilhaft, die Flächen 20, 21 des Mitnehmerbolzens 10 beiderseits <les Mehrkantteiles 13 bis hin zu den beiderseitig des Mehr drischen Enden 11, 12 nach diesen Enden zu leicht abgeschrägt zu gestalten. Auf diese Weise ist es möglich, nicht nur eine Einstellung in den beiden Richtungen entsprechend dem Hub 39, sondern auch eine Anpassung in den entsprechenden Querrichtungen zu bewirken.

Zur Verdeutlichung zeigen die Figuren 5 und 6 noch einen Längsschnitt bzw. einen Querschnitt durch ein vereinfacht dargestelltes elektrisches Schaltgerät, welches in einem Gehäuse 32 mit Gehäuseoberteil oder Deckel 33 mit Festkontaktanschlußschienen 22 und 23 und darauf befindlichen Festkontaktstücken 24, 25 ausgerüstet ist. Mit diesen Festkontaktstücken 24, 25 wirkt eine Kontaktbrücke 26 zusammen, die bewegliche Kontaktstücke 27, 28 trägt und die über Kontaktdruckfedern 29, 30 gegenüber dem Führungsbauteil 9 und damit zu dem Magnetanker 5 gehalten ist. Das Führungsbauteil 9 kann noch mit einem durch den Gehäusedeckel 33 hindurchragenden Betätigungsknopf 31 versehen sein. Ferner sind gemäß. Figur 6 Rückholfedern 34, 35 vorgesehen, die bei nichteingeschaltetem Zustand des Schaltgerätes das Führungsbauteil 9 und den Magnetanker 5 in Ruhelage halten. In bekannter Weise ist das Magnetsystem noch mit einer eingesetzten Spule 36 versehen.

Das oben erläuterte Verstellen bzw. Einstellen kann in einfacher Weise dadurch bewirkt werden, daß man nach Lösen des Gehäusedeckels 33 bzw. -oberteils den Magnetanker 5 mit den verbundenen Bauteilen aus dem Gehäuse heraushebt, den Mitnehmerbolzen 10 herauszieht und durch Drehen um die Achse 18 in der gewünschten Stellung wieder einschiebt. -Das Zusammensetzen des Schaltgerätes geht dann mit einfachen Handgriffen wieder auf umgekehrtem Wege vonstatten.

## Patentansprüche

1. Elektrisches Schaltgerät; insbesondere Schütz, mit einem Elektromagfiatsystem, welches einen feststehenden MagnetKern (1) und einen beweglichen Anker (5) aufweist, der an einem Führungsbauteil (9) mittels eines exzentrisch gelagerten Mitnehmerbolzens (10) befestigt ist, dessen Enden (11, 12) zylindrisch und koaxial zueinander ausgebildet und in Bohrungen des Führungsbauteiles (9, 37, 38) gelagert sind, dadurch gekennzeichnet, daß der Mitnehmerbolzen (10) im Bereich zwischen den zylindrischen Enden (11, 12) ein Mehrkantteil (13) aufweist, welches einen daran angepaßten Durchbruch des Ankers (5) durchragt und daß die Umfangsflächen des Mehrkantteiles (13) unterschiedliche Abstände (14, 15, 16,17) zur gemeinsamen Achse (18) der zylindrischen Enden (11, 12) des Mitnehmerbolzens (10) besitzen.

2. Elektrisches Schaltgerät nach Anspruch 1, dadurch gekennzeichnet, daß das Mehrkantteil (13) im Querschnitt quadratisch ausgebildet ist.

3. Elektrisches Schaltgerät nach Anspruch 1 oder 2, dadurch gekennzeichnet, daß an einer Stirnfläche (19) des Mitnehmerbolzens (10) eine Markierung zum Kenntlichmachen der gewählten Stellung des Mitnehmerbolzens vorgesehen ist.

4. Elektrisches Schaltgerät nach einem der vorhergehenden Ansprüche, dadurch gekennzeichnet, daß die Flächen des Mehrkantteiles (13) leicht ballig nach außen gewölbt ausgebildet sind.

5. Elektrisches Schaltgerät nach einem der vohergehenden Ansprüche, dadurch gekennzeichnet,. daß die Flächen (20, 21) des Mehrkantteiles vom mittleren Bereich nach den Enden des Mitnehmerbolzens (10) zu leicht abgeschrägt sind.

## Claims

1. Electrical switching device, in particular contactor, with an electromagnet system, which comprises a stationary magnet core (1) and a movable armature (5), which is attached to a guide component (9) by means of an eccentrically mounted keeper pin (10), whereof the ends (11, 12) are constructed cylindrically and coaxially with respect to each other and are mounted in bores in the guide component (9, 37, 38), characterised in that in the region between the cylindrical ends (11, 12) the keeper pin comprises a polygonal part (13), which projects through an opening in the armature (5) adapted thereto and that the peripheral surfaces of the polygonal part (13) have varying distances (14, 15, 16, 17) from the common axis (18) of the cylindrical ends (11, 12) of the keeper pin (10).

2. Electrical switching device according to claim 1, characterised in that the polygonal part (13) has a square cross section.

3. Electrical switching device according to claim 1 or 2, characterised in that provided on one end face (19) of the keeperpin (10) is a marking for identifying the selected position of the keeper pin.

4. Electrical switching device according to one of the preceding claims, characterised in that the surfaces of the polygonal part (13) are constructed with a slight spherical curve towards the outside.

5. Electrical switching device according to one of the preceding claims, characterised in that the surfaces (20, 21) of the polygonal part are bevelled slightly from the central region towards the ends of the keeper pin (10).

## Revendications

1. Appareil de commande électrique, notamment un relais, comportant un système électromagnétique qui comporte un noyau magnétique fixe (1) et une armature mobile (5), qui est fixée sur un composant de guidage (9) au moyen d'une broche d'entraînement (10) montée excentriquement, dont les extrémités (11, 12) ont un profil cylindrique, sont disposées coaxialement l'une par rapport à l'autre et sont montées dans des trous du composant de guidage. (9, 37, 38), caractérisé en ce que la broche d'entraînement (10) comporte, dans une zone située entre les extrémités cylindriques (11, 12), une partie à pans multiples (13) qui traverse un évidement de profil adapté de l'armature (5) et en ce que les surfaces périphériques de la partie à pans multiples (13) sont espacées de distances différentes (14, 15, 16, 17) de l'axe commun (18) des extrémités cylindriques (11, 12) de la broche d'entraînement (10).

2. Appareil de commande électrique selon la revendication 1, caractérisé en ce que la partie à pans multiples (13) est pourvue d'une section droite de profil carré.

3. Appareil de commande électrique selon la revendication 1 ou 2, caractérisé en ce qu'il est prévu sur une surface frontale (19) de la broche d'entraînement (10) un repérage pour mettre en évidence la position sélectionnée pour la broche d'entraînement.

4. Appareil de commande électrique selon une des revendications précédentes, caractérisé en ce que les surfaces de la partie à pans multiples (13) sont agencées de façon à présenter une légère incurvation dirigée vers l'extérieur.

5. Appareil de commande électrique selon une des revendications précédentes, caractérisé en ce que les surfaces (20, 21) de la partie à pans multiples sont légèrement inclinées depuis une zone centrale en direction des extrémités de la broche d'entraînement (10).
